# FASCICULE DE BREVET EUROPEEN

(11) **EP 1 034 919 B1**
(45) Date de publication et mention de la délivrance du brevet: **23.07.2003**
(21) Numéro de dépôt: 00400656.5
(22) Date de dépôt: 09.03.2000
(51) Int. Cl.: B31D 1/02, G09F 3/02

(54) **Procédé de fabrication d'une étiquette multi-volets et étiquette réalisée par le procédé**
Verfahren zur Herstellung von Etikett mit abtrennbaren Abschnitten und ein so hergestelltes Etikett
Process for manufacturing a multi coupon label and label made by this process

(30) Priorité: 09.03.1999 FR 9902985; 30.09.1999 FR 9912336
(43) Date de publication de la demande: 13.09.2000
(73) Titulaire: Picourt, Dominique, 80490 Frucourt (FR)
(72) Inventeur: Picourt, Dominique, 80490 Frucourt (FR)
(74) Mandataire: de Saint-Palais, Arnaud Marie

(56) Documents cités:
- EP-A- 0 192 444
- EP-A- 0 650 154
- EP-A- 0 857 569
- WO-A-96/27177
- WO-A-98/07131
- DE-A- 3 712 766
- FR-A- 2 760 883
- GB-A- 2 191 463

## Description

La présente invention concerne un procédé de fabrication d'étiquettes multi-volets, qui peuvent être autocollantes.

On a déjà réalisé des étiquettes de ce type comprenant un feuillet étiquette ayant une couche adhésive éventuellement protégée avant sa dépose par un support anti-adhésif. Sur l'étiquette, sont rapportés un ou plusieurs volets supplémentaires dont un feuillet de couverture, réalisés par plusieurs feuillets ou par repliement d'un seul plus grand feuillet. Le feuillet de couverture et le feuillet étiquette étant plus grands sur au moins l'un des côtés afin de constituer une marge où ils sont collés l'un à l'autre de manière à maintenir les feuillets intérieurs.

La fabrication d'une telle étiquette nécessite une étape d'application d'une couche de colle sur au moins sur une marge de l'étiquette entre le feuillet étiquette et le feuillet de couverture.

Par ailleurs, si l'on souhaite que les volets soient maintenus en position repliée, il est également nécessaire de prévoir au moins une étape supplémentaire d'application d'une bande de colle sur une autre marge de l'étiquette.

Il s'avère que les traitements d'encollage sont plutôt délicats à réaliser et nécessitent des équipements particuliers coûteux.

Par ailleurs, pour pouvoir ouvrir l'étiquette et accéder aux différents volets de l'étiquette, la colle utilisée doit être détachable, ou bien il faut prévoir en outre de réaliser une ligne de perforations que l'on peut déchirer pour ouvrir l'étiquette, cette ouverture étant alors définitive.

Il s'avère que ces différentes solutions sont complexes à mettre en oeuvre, et font intervenir des traitements d'encollage qui sont plutôt délicats à réaliser, qui nécessitent des équipements coûteux, et entraînent des cadences de production plus faibles. Il en résulte des coûts de fabrication relativement élevés.

Par le document WO 96/27177, sur lequel est basé le préambule de la revendication 1, on a également proposé un procédé pour la fabrication d'étiquettes comportant plusieurs volets, ce procédé comprenant la dépose sur un feuillet de base, d'au moins un feuillet intermédiaire moins large que le feuillet de base, de manière à laisser au moins deux marges opposées du feuillet de base, non recouvertes par le feuillet intermédiaire et, l'application d'un feuillet de couverture revêtu d'une couche adhésive protégée par une feuille de protection de manière à ce que cette couche adhésive n'adhère pas au feuillet mais seulement au moins partiellement sur lesdites marges.

L'inconvénient de cette solution est d'engendrer des surépaisseurs et de provoquer des défauts d'étanchéité lorsque la feuille de protection comprend une languette traversant une marge pour faciliter l'ouverture.

Pour supprimer cet inconvénient, le procédé selon l'invention est caractérisé en ce que :
- la face adhésive du feuillet de couverture est appliquée sur le feuillet intermédiaire,
- la neutralisation partielle de l'adhésif sur la marge du feuillet de couverture, est obtenue en appliquant une matière anti-adhésive sur la marge correspondante du feuillet de base.

Grâce à ces dispositions, le feuillet intermédiaire est fixé au feuillet de base au moyen du feuillet de couverture adhésif le long de deux bords opposés. Le procédé selon l'invention permet ainsi d'obtenir une étiquette comportant au moins trois faces imprimables, à savoir la face supérieure du feuillet de base, la face inférieure du feuillet intermédiaire et la face supérieure de l'étiquette ainsi obtenue, sans faire intervenir d'étape d'encollage.

Pour ouvrir l'étiquette, il suffit de soulever la marge du feuillet de couverture partiellement neutralisée, l'autre marge du feuillet de couverture qui reste collée au feuillet de base constituant une marge de reliure de l'étiquette multi-volets ainsi réalisée.

Comme la colle de la marge du feuillet de couverture que l'on soulève est partiellement neutralisée, on peut la recoller sur le feuillet de base pour refermer l'étiquette.
Avantageusement, le feuillet de base est un feuillet étiquette préfabriqué, muni d'une couche d'adhésif autocollant, recouverte par un support de protection anti-adhésif que l'on peut retirer pour coller l'étiquette sur un autre support.
Il convient de noter à ce sujet que la qualité du maintien à l'état fermé ainsi obtenu de l'étiquette ne dépend pas de la nature du matériau sur lequel est collée l'étiquette.

Selon une particularité de l'invention, le feuillet intermédiaire est un feuillet multi-volets à plusieurs volets repliés les uns sur les autres ou un livret, de manière à obtenir une surface imprimable encore plus importante.

Selon une autre particularité de l'invention, la neutralisation partielle de l'adhésif de la marge du feuillet de couverture est obtenue en appliquant une matière anti-adhésive sur la marge correspondante du feuillet de base.
Il s'avère qu'une telle matière anti-adhésive, par exemple un verni, peut être appliquée facilement, notamment par une technique d'impression classique.
De cette manière, l'ouverture de l'étiquette peut être effectuée plusieurs fois sans dommage notable de la couche d'adhésif sur les marges décollées du feuillet de couverture.

Alternativement, le feuillet de couverture est un feuillet étiquette préfabriqué, muni d'une couche d'adhésif autocollant, recouverte par un support de protection anti-adhésif, la neutralisation partielle de l'adhésif de la marge du feuillet de couverture étant obtenue en laissant une bande de ce support de protection anti-adhésif, cette bande étant située à l'aplomb du bord correspondant du feuillet intermédiaire et recouvrant une partie de la marge du feuillet de couverture, à une certaine distance du bord du feuillet de couverture.

Une telle étiquette peut s'ouvrir en arrachant la bande. Alternativement, on peut prévoir une ligne de prédécoupe réalisée dans le feuillet de couverture le long du bord de la bande anti-adhésive, du côté du bord du feuillet de couverture. De cette manière, si l'on tire sur cette bande, le feuillet de couverture se déchire uniquement le long de la ligne de prédécoupe, la bande restant collée à la partie du feuillet de couverture que l'on soulève. L'étiquette peut ensuite être refermée en enlevant au moins partiellement la bande, ce qui dégage une portion adhésive du feuillet de couverture. A cet effet, on peut prévoir également d'enduire la zone du feuillet de base en regard de la bande de matière anti-adhésive, ou de réaliser des découpes transversales dans la bande, de manière à permettre le retrait d'une partie de la bande, et ainsi de dégager une partie de la surface autocollante de la bande, à chaque fois que l'on désire refermer l'étiquette. Cette étiquette peut ainsi être refermée plusieurs fois.

On peut prévoir que le feuillet intermédiaire présente des dimensions inférieures à celles du feuillet de base de manière à laisser non recouvertes toutes les marges de celui-ci. Dans ce cas, l'adhésif sur les marges du feuillet de couverture est partiellement neutralisé, sauf sur une marge servant de reliure du feuillet intermédiaire.

Selon une autre particularité de l'invention, le feuillet de couverture est transparent Dans ce cas, toutes les faces du feuillet intermédiaire peuvent être imprimées. On peut ainsi limiter les éléments à imprimer de l'étiquette à un seul feuillet, éventuellement à plusieurs volets repliés les uns sur les autres, ce qui simplifie considérablement la fabrication des étiquettes imprimées comme les étiquettes publicitaires.

Selon une autre particularité de l'invention, le feuillet de base est muni d'une ligne de découpe le long de la marge de reliure, de préférence légèrement en dessous du feuillet intermédiaire. De cette manière, le feuillet intermédiaire peut facilement être séparé du feuillet de base et l'ensemble de l'étiquette peut être collée sur une surface cylindrique sans former de bosses ou plissements. A cet effet, on peut prévoir avantageusement une double ligne de découpe, pour permettre le retrait d'une bande dans le feuillet de base de manière à absorber ces bosses ou plissements, tout en évitant le recouvrement des bords de la ligne de découpe dans le feuillet de base.

Il s'avère que ce procédé est parfaitement adapté à la fabrication en série d'étiquettes multi-volets.

L'invention concerne également une étiquette multi-volets obtenue par ce procédé.

Un mode de réalisation d'une étiquette obtenue par le procédé selon l'invention sera décrit ci-après, à titre d'exemple non limitatif, avec référence aux dessins annexés dans lesquels :
La figure 1 représente une vue de profil éclatée d'une étiquette selon l'invention ;
Les figures 2 et 3 montrent en vue de face deux variantes de l'étiquette représentée sur la figure 1 ;
La figure 4 représente une vue de profil éclatée d'un autre mode de réalisation d'une étiquette selon l'invention ;
Les figures 5 et 6 montrent respectivement en vues de profil l'étiquette de la figure 4, respectivement en position fermée et une fois ouverte ;
Les figures 7 et 8 montrent en vue de face, deux modes de réalisation préférés de l'étiquette de la figure 4 ;
Les figures 9 et 10 représentent d'une manière schématique deux variantes de dispositifs permettant la fabrication en série d'étiquettes selon l'invention.

Les figures 1 à 3 représentent une étiquette autocollante multi-volets, collée d'une manière amovible sur un support de protection anti-adhésif 2.
Cette étiquette est obtenue à partir des éléments suivants :
- un feuillet de base 1 qui peut être simple ou constitué par une étiquette autocollante préfabriquée, revêtue d'une couche d'adhésif autocollant 18, protégée par un support anti-adhésif 2,
- au moins un feuillet intermédiaire 5, simple ou à plusieurs volets, de préférence préalablement imprimé, et ayant à l'état replié une largeur inférieure à celle du feuillet de base, et
un feuillet de couverture 6 revêtu d'une couche d'adhésif 19, et ayant les mêmes dimensions que le feuillet de base 1.

Elle est fabriquée par les opérations suivantes :
- la disposition sur le feuillet de base 1 d'au moins un feuillet intermédiaire 5, le feuillet intermédiaire ayant une largeur inférieure à celle du feuillet de base 1 de manière à laisser non recouvertes au moins deux marges latérales opposées 3 et 4 du feuillet de base,
- la neutralisation partielle préalable de l'adhésif de la marge 13 du feuillet de couverture 6 venant se coller sur l'une 4 des deux marges 3, 4 non recouvertes du feuillet de base 1, et
- le collage du feuillet de couverture 6 adhésif sur les marges 3, 4 du feuillet de base 1 et sur le feuillet intermédiaire 5, la marge 3 formant une reliure.

Le feuillet intermédiaire 5 peut être réalisé à partir d'une feuille repliée sur elle-même pour former plusieurs volets. Il peut aussi avoir la forme d'un livret à plusieurs pages simples ou doubles assemblées par une reliure.

Selon un premier mode de réalisation préféré de l'étiquette selon l'invention, la neutralisation partielle de l'adhésif sur la marge 13 du feuillet de couverture 6 est obtenue en appliquant sur la marge 4 du feuillet de base 1 une matière 11 anti-adhésive, telle qu'un vernis. De cette manière l'adhésif du feuillet de couverture 6 adhère à la marge 4 du feuillet de base, et peut à la fois être décollé sans notable détérioration, et recollé.

Le feuillet intermédiaire 5 peut avoir la même longueur que celle du feuillet de base 1 ou du feuillet de couverture, comme cela est représenté sur la figure 2.

Cependant, pour améliorer encore la tenue à la fermeture de l'étiquette, le feuillet intermédiaire 5' peut avoir une longueur inférieure à celle du feuillet de base 1 comme représenté sur la figure 3, de manière à ce que des marges supérieures et inférieures 4' du feuillet de base ne soient pas recouvertes par le feuillet intermédiaire. Dans ce cas, la matière anti-adhésive 11 doit être également appliquée sur les marges 4, 4' du feuillet de base 1, à l'exception de l'ensemble de la marge de reliure 3.
De cette manière, pour ouvrir l'étiquette, il est facile de décoller l'ensemble des marges 13, 13' du feuillet de couverture 6, collées sur les marges 4, 4' enduites de matière anti-adhésive, et de les recoller ensuite pour refermer l'étiquette.

Une partie 8, de préférence dans un angle de la marge 13 du feuillet de couverture 6, peut servir d'onglet destiné à faciliter le décollement de la marge 4 et ainsi l'ouverture de l'étiquette et l'accès au feuillet intermédiaire 5, 5'. A cet effet, la colle recouvrant la face inférieure de cette partie 8 peut être totalement neutralisée, par exemple en la retirant.

Sur les figures 4 à 8, l'adhésif de la marge 13 du feuillet de couverture 6 est partiellement neutralisée par une bande 7 recouvrant l'ensemble de cette marge 13 à l'exception d'une bande étroite 9 le long du bord adjacent du feuillet de couverture. Cette bande 7 peut avantageusement provenir d'une feuille support anti-adhésive qui protégeait la face adhésive du feuillet de couverture avant que celui-ci soit posé sur l'étiquette, le feuillet de couverture provenant d'une étiquette autocollante préfabriquée.

On peut avantageusement prévoir que cette bande soit disposée légèrement au dessus du feuillet intermédiaire 5. De cette manière, lorsque l'étiquette est collée sur une surface cylindrique, on évite que les volets du feuillet intermédiaire 5 soient en contact avec la surface encollée du feuillet de couverture 6.

Cette bande 7, avec le feuillet de couverture, peut comprendre un prolongement s'étendant au-delà du bord du feuillet de base 1, pour former un onglet 12 qui facilite la préhension de la bande 7 en vue de son décollement (figure 7).

Une telle étiquette peut être ouverte de deux manières, soit en arrachant la bande 7 située à l'aplomb du bord du feuillet intermédiaire 5, soit en prévoyant une ligne de prédécoupe, réalisée dans le feuillet de couverture 6 le long du bord extérieur 10 de la bande 7 (du côté de la marge 9), comme représenté sur les figures 7 et 8. Dans ce dernier cas, après ouverture de l'étiquette, la marge 9 du feuillet de couverture reste collée sur le feuillet de base 1, tandis que la bande 7 reste collée sur la partie du feuillet de couverture collée au volet supérieur du feuillet intermédiaire 5.
La ligne de prédécoupe peut être également être réalisée de manière à perforer à la fois le feuillet de couverture 6 et la bande 7. Dans ce cas, après ouverture de l'étiquette, seule une partie de la bande 7 reste collée au feuillet de couverture 6, tandis que l'autre partie de cette bande reste maintenue au feuillet de base 1.

Alternativement à l'onglet 12, on peut prévoir, comme représenté sur la figure 8, un onglet 12' de forme sensiblement triangulaire réalisé à la fois dans le feuillet de couverture 6 et le feuillet intermédiaire 5 (dans toutes les épaisseurs de ce feuillet), et éventuellement dans le feuillet de base 1, cet onglet ayant un bord situé à l'aplomb du bord extérieur 10 de la bande 7. Grâce à son épaisseur, un tel onglet peut facilement être saisi, ce qui facilite l'ouverture de l'étiquette.

Pour refermer l'étiquette, la bande 7 peut être totalement ou partiellement retirée ce qui dégage une partie de la surface adhésive du feuillet de couverture, qui peut être collée sur la face supérieure du feuillet de base 1.
Pour autoriser plusieurs manipulations d'ouverture et de fermeture de l'étiquette, on peut prévoir d'enduire d'une matière anti-adhésive, la zone de la face supérieure du feuillet de base, située en regard de la bande 7. Alternativement, on peut prévoir dans la bande 7 plusieurs lignes de découpes transversales, de manière à faciliter un retrait partiel de la bande à chaque fois que l'on souhaite refermer l'étiquette.

Le feuillet de couverture 6, ainsi que la bande 7 sont avantageusement réalisés en une matière transparente. Dans ce cas, seul le feuillet intermédiaire 5 peut être préalablement imprimé sur l'ensemble de ses faces, et éventuellement le feuillet de base 1.

Bien entendu, le principe de la bande anti-adhésive 7, tel que décrit en référence aux figures 4 à 8, peut être appliqué à une étiquette analogue à celle représentée sur la figure 3. Il suffit alors de prévoir une bande anti-adhésive qui s'étend à la fois le long de la marge 13 et des marges 13' du feuillet de couverture 6. Dans ce cas, le feuillet de couverture 6 peut comporter une ligne de prédécoupe à l'aplomb du bord extérieur de la bande.

Selon une autre particularité de l'invention, le feuillet de base comprend deux couches liées entre elles par un adhésif dit "fugitif' ou "pelable" qui présente la particularité de permettre la séparation définitive des deux couches sans détérioration de celles-ci et sans laisser de trace perceptible de colle. De cette manière, le feuillet intermédiaire 5, éventuellement multi-volets peut être détaché du produit sur lequel est collée l'étiquette selon l'invention.
On peut prévoir que la couche inférieure du feuillet de base 1 est transparente, de manière à être peu visible sur le produit lorsque les autres couches de l'étiquette ont été retirées.
Un tel adhésif "fugitif" peut être appliqué par une simple technique d'impression, en remplaçant l'encre par l'adhésif "fugitif" sous forme fluide.

Selon une autre particularité de l'invention, le feuillet de base 1 comprend une ligne de découpe 14 le long de la marge de reliure 3, éventuellement légèrement en dessous du feuillet intermédiaire 5, 5' (figures 1 à 8). Cette ligne de découpe permet de séparer l'ensemble constitué par le feuillet de couverture 6, le feuillet intermédiaire 5 et la marge de reliure 3 du feuillet de base 1, du reste du feuillet de base, simplement en décollant la marge 3 du feuillet de base du support anti-adhésif 2 ou de l'objet sur lequel l'étiquette est collée.
Elle permet également d'absorber les plissements qui se forment lorsque l'étiquette est collée sur une surface cylindrique, du fait que l'étiquette comporte plusieurs épaisseurs. Dans ce cas, les plissements sont absorbés par un léger recouvrement des bords de la ligne de découpe 14.

Pour éviter ce recouvrement, on peut prévoir de réaliser deux lignes de découpes parallèles et légèrement espacées de manière à délimiter une bande que l'on retire, la largeur de cette bande correspondant à la largeur du recouvrement observé dans le cas d'une seule ligne de découpe 14 et étant fonction de la courbure de la surface cylindrique où doit être collée l'étiquette.

Il est à noter que cette ligne de découpe 14 n'est pas nécessairement parallèle à la marge 3.
On peut également remarquer que dans les modes de réalisation avec la bande 7 (figures 4 à 8), aucune partie adhésive n'est dégagée lorsque le feuillet de couverture 6, le feuillet intermédiaire 5 et la marge 3 sont séparés du reste de l'étiquette, même dans le cas de la figure 3 où l'ensemble de la zone de bord du feuillet de couverture 6 est collé sur le feuillet de base 1.
Avantageusement, on peut prévoir que le feuillet de base 1 comporte les mêmes inscriptions (ou des inscriptions similaires) que le feuillet de couverture 6, ou le volet supérieur du feuillet intermédiaire 5, si le feuillet de couverture est transparent. De cette manière, l'étiquette qui reste collée sur son support présente toujours des informations identiques ou similaires, que le feuillet intermédiaire 5 avec le feuillet de couverture 6 soit ou non séparé du feuillet de base 1, grâce à la ligne de découpe 14.

L'étiquette précédemment décrite est parfaitement adaptée à une fabrication en série comme illustré sur les figures 8 et 9. Sur la figure 8, cette fabrication met en oeuvre :
- un poste 21 de distribution d'une bande de base 33, qui peut être autocollante et protégée par une bande support 34 revêtue d'une matière anti-adhésive,
- un poste de distribution et de dépose 25 de feuillets intermédiaires simples ou multi-volets 5 qui peuvent être préalablement imprimés, sur la bande de base 33,
- un poste 37 d'enduction de zones de la bande de base 33, situées à l'aplomb des feuillets 5, avec une matière anti-adhésive,
- un poste de distribution 22 d'une bande de couverture adhésive 27,
- un poste de compression 36 pour coller la bande de couverture 35 sur l'ensemble de la bande de base 33 et des feuillets 5,
- un poste de découpe 29 de la bande de couverture 35 et de la bande de base 33 le long des bords des étiquettes à réaliser, afin de former une série d'étiquettes multi-volets, et
- un poste d'extraction 30 pour enlever de la bande support 34, les parties découpées de la bande de couverture 35 et de la bande de base 33, entre les étiquettes ainsi réalisées, la bande support 34 sur laquelle sont réalisées les étiquettes étant enroulée par un poste 32, tandis que les parties extraites sont enroulées par un poste 31.

Pour réaliser la ligne de découpe 14, simple ou double, il faut prévoir en outre un poste de découpe situé en amont du poste de dépose 25 des feuillets intermédiaires. Ce poste de découpe doit être réglé de manière à ne découper que la bande de base 33 et non la bande support 34.

Alternativement, sur la figure 9, la bande de couverture adhésive est revêtue d'une bande de protection 26 anti-adhésive, le dispositif de fabrication comprenant en outre :
- un poste de découpe de bandes 7 dans la bande de protection 26 anti-adhésive,
- un poste d'extraction 28 de la bande de protection 26, à l'exception des bandes découpées 7, suivi d'un poste d'enroulement 23 de la bande 26.

Bien entendu, la dépose des feuillets 5 peut aussi être effectuée sur la bande de couverture 27, avant le collage de la bande de base 33 sur la bande de couverture.

Ce dispositif peut également comprendre un poste 37 d'enduction comme montré sur la figure 8, et un poste de prédécoupe 38 pour réaliser une ligne de prédécoupe à l'aplomb du bord des bandes 7 de support de protection 26 laissées sur la bande de couverture 27, pour faciliter la première ouverture des étiquettes ainsi réalisées.

Comme mentionnée précédemment la bande de base 33 peut être revêtue d'une couche supplémentaire liée à la bande de base par une couche d'adhésif "fugitif'. Dans ce cas, il suffit cela de prévoir, en amont du poste de dépose 25 des feuillets intermédiaires 5, un poste d'impression qui applique l'adhésif "fugitif" sur la face supérieure de la bande de base, et un poste d'application d'une bande de papier sur l'adhésif fugitif. Bien entendu, l'adhésif "fugitif" peut aussi être appliqué à la bande de papier au lieu de la bande de base.

## Revendications

1. Procédé pour la fabrication d'étiquettes comportant plusieurs volets, ce procédé comprenant la dépose sur un premier feuillet de base (1), d'au moins un feuillet intermédiaire (5) comportant un ou plusieurs volets moins larges que le feuillet de base, de manière à laisser au moins deux marges (3, 4) opposées du feuillet de base, non recouvertes par le feuillet intermédiaire, l'application d'un feuillet de couverture (6) muni d'une couche d'adhésif (19), sur le feuillet intermédiaire (5) et les marges (3, 4) non recouvertes du feuillet de base, de manière à ce que la face adhésive du feuillet de couverture adhère au moins partiellement sur lesdites marges et la neutralisation partielle préalable de l'adhésion sur la marge (13) du feuillet de couverture (6) venant se coller sur l'une (4) des deux marges (3, 4) non recouvertes du feuillet de base, **caractérisé en ce que** :
- la face adhésive du feuillet de couverture est appliquée sur le feuillet intermédiaire,
- la neutralisation partielle de l'adhésif (19) sur la marge (13) du feuillet de couverture (6), est obtenue en appliquant une matière anti-adhésive sur la marge (4) correspondante du feuillet de base.

2. Procédé selon la revendication 1,
**caractérisé en ce que** le feuillet de base (1) est un feuillet étiquette préfabriqué, muni d'une couche d'adhésif autocollant (18), recouverte par un support de protection anti-adhésif (2).

3. Procédé selon la revendication 1 ou 2,
**caractérisé en ce que** le feuillet de base (1) est recouvert d'un adhésif fugitif, sur laquelle est appliquée une couche intermédiaire, de manière à permettre la séparation de la couche intermédiaire sur lequel sont fixés le feuillet intermédiaire (5) et le feuillet de couverture (6), sans risque d'endommager le feuillet de base ou la couche intermédiaire, et sans laisser de trace d'adhésif perceptible.

4. Procédé selon l'une des revendications précédentes,
**caractérisé en ce que** le feuillet intermédiaire (5) est un feuillet multi-volets à plusieurs volets repliés les uns sur les autres, ou un livret.

5. Procédé selon l'une des revendications 1 à 4,
**caractérisé en ce que** le feuillet de couverture (6) provient d'un feuillet étiquette préfabriqué, muni d'une couche d'adhésif autocollant (19), recouverte par un support de protection anti-adhésif, la neutralisation partielle de l'adhésif de la marge (13) du feuillet de couverture (6) étant obtenue en laissant une bande (7) de ce support de protection anti-adhésif, cette bande étant située à l'aplomb du bord correspondant du feuillet intermédiaire (5) ou à cheval sur ce bord et recouvrant une partie de la marge (13) du feuillet de couverture (6), à une certaine distance du bord du feuillet de couverture.

6. Procédé selon l'une des revendications précédentes,
**caractérisé en ce que** le feuillet intermédiaire (5) présente des dimensions inférieures à celles du feuillet de base (1) de manière à laisser non recouvertes toutes les marges (3, 4, 4') de celui-ci, l'adhésif (19) sur les marges du feuillet de couverture (6) étant partiellement neutralisé, sauf sur une marge (3) servant de reliure du feuillet intermédiaire (5).

7. Procédé selon l'une des revendications précédentes,
**caractérisé en ce qu'**il comprend en outre la formation d'une ligne de découpe (14) dans le feuillet de base (1), le long de l'autre des deux marges (3,4) du feuillet de base et légèrement en dessous du feuillet intermédiaire (5).

8. Procédé selon la revendication 7,
caractérisé en ce la ligne de découpe (14) est double de manière à pouvoir retirer une bande du feuillet de base (1).

9. Procédé pour la fabrication en série d'étiquettes comportant plusieurs volets, ce procédé comprenant la dépose (25) sur une bande de base (33), de feuillets (5) à un ou plusieurs volets moins larges que la bande de base, de manière à laisser des zones de la bande de base, non recouvertes par les feuillets (5),
comprenant en outre :
- le collage (36) d'une bande de couverture adhésive (27) sur la bande de base (33) et sur les feuillets (5) disposés sur celle-ci,
- la neutralisation partielle (24, 37) préalable de l'adhésion sur des zones (13) de la bande de couverture (27), venant se coller aux zones non recouvertes de la bande de base (33)
- la réalisation (29) d'une ligne de découpe dans la bande de couverture (35) et dans la bande de base (33), tout autour des feuillets (5), de manière à former des étiquettes comportant au moins deux marges (3, 4) opposées autour des feuillets (5).

10. Procédé selon la revendication 9,
**caractérisé en ce qu'**il comprend en outre l'extraction (30) des parties de la bande de base (33) et de la bande de couverture (27) autour des étiquettes.

11. Procédé selon la revendication 9 ou 10,
**caractérisé en ce que** l'étape de neutralisation partielle comprend l'enduction (37) des zones correspondantes de la bande de base avec de la matière anti-adhésive.

12. Procédé selon l'une des revendications 9 à 11,
**caractérisé en ce que** la bande de couverture (27) provient d'une bande autocollante dont la face autocollante est revêtue d'une bande anti-adhésive (26), l'étape de neutralisation partielle comprenant la découpe (24) dans la bande anti-adhésive (26) de bandes (7) recouvrant partiellement les zones de la bande de couverture (27) dont l'adhésif est à neutraliser.

13. Etiquette multi-volets comprenant un premier feuillet de base (1), et un feuillet intermédiaire (5) disposé sur le feuillet de base (1), ce feuillet comportant un ou plusieurs volets moins larges que le feuillet de base de manière à laisser deux marges (3, 4) opposées du feuillet de base, non recouvertes par de feuillet intermédiaire,et un feuillet de couverture (6) muni d'une couche d'adhésif (19) collée sur les marges (3, 4) non recouvertes du feuillet de base (1), la couche d'adhésif recouvrant l'une des deux marges (3, 4) étant préalablement neutralisée partiellement de manière à permettre l'ouverture de l'étiquette **caractérisée en ce que** la couche d'adhésif (19) est collée sur le feuillet intermédiaire et **en ce que** la neutralisation partielle de l'adhésif (19) de la marge (13) du feuillet de couverture est obtenue grâce à une matière anti-adhésive appliquée sur la marge (4) correspondante du feuillet de base.

14. Etiquette selon la revendication 13,
**caractérisée en ce que** le feuillet de base (1) est un feuillet étiquette préfabriqué, muni d'une couche d'adhésif autocollant, recouverte par un support de protection anti-adhésif (2).

15. Etiquette selon la revendication 14,
**caractérisée en ce que** le feuillet de couverture (6) est transparent, et le feuillet intermédiaire est imprimé sur toutes ses faces.

16. Etiquette selon l'une des revendications 13 à 15,
**caractérisée en ce que** le feuillet intermédiaire (5) est réalisé à partir d'une feuille repliée sur elle-même.

17. Etiquette selon l'une des revendications 13 à 15,
**caractérisée en ce que** le feuillet intermédiaire (5) est constitué de plusieurs feuilles simples ou doubles assemblées par une reliure.

18. Etiquette selon l'une des revendications 13 à 17,
**caractérisée en ce que** la marge (4) du feuillet de base est enduite d'une matière anti-adhésive.

19. Etiquette selon l'une des revendications 13 à 18,
**caractérisée en ce que** la marge (13) du feuillet de couverture (6) est entièrement recouverte d'une bande (7) anti-adhésive à l'exception d'une bande étroite (9) le long du bord adjacent du feuillet de couverture.

20. Etiquette selon la revendication 19,
**caractérisée en ce qu'**elle comprend une ligne de prédécoupe réalisée dans le feuillet de couverture (6) soit à l'aplomb de la bande (7) du côté du bord (10) adjacent de l'étiquette, soit également dans la bande (7).

21. Etiquette selon la revendication 20,
**caractérisée en ce qu'**elle comprend un onglet (12') formé dans le feuillet de couverture (6) et dans le feuillet intermédiaire, et présentant un bord situé à l'aplomb de la ligne de prédécoupe.

22. Etiquette selon l'une des revendications 13 à 21,
**caractérisée en ce que** le feuillet de base (1) comprend deux couches liées entre elles par un adhésif dit "fugitif" qui présente la particularité de permettre la séparation définitive des deux couches sans détérioration de celles-ci et sans laisser de trace perceptible de colle.

23. Etiquette selon l'une des revendications 13 à 22,
**caractérisée en ce qu'**elle comprend une ligne de découpe simple ou double (14) réalisée dans le feuillet de base (1) le long de l'autre (3) des deux marges (3,4) et sous le feuillet intermédiaire (5).

## Patentansprüche

1. Verfahren zur Herstellung von Etiketten mit mehreren Flügelklappen, wobei dieses Verfahren folgendes umfasst: die Aufbringung auf ein erstes Basisblatt (1) zumindest eines Zwischenblatts (5), das ein oder mehrere Flügelklappen umfasst, die weniger groß als das Basisblatt sind, um zumindest zwei gegenüberliegende Ränder (3, 4) des Basisblatts zu belassen, die nicht von dem Zwischenblatt bedeckt sind, die Anbringung eines mit einer Haftschicht (19) versehenen Deckblatts (6) auf dem Zwischenblatt (5) und den nicht bedeckten Rändern (3, 4) des Basisblatts, so dass die Haftseite des Deckblatts zumindest teilweise an den Rändern anhaftet, und die vorherige teilweise Neutralisation der Haftung auf dem Rand (13) des Deckblatts (6), der auf einem (4) der zwei nicht bedeckten Ränder (3, 4) des Basisblatts zu kleben kommt, **dadurch gekennzeichnet, dass**:
- die Haftseite des Deckblatts auf dem Zwischenblatt aufgebracht wird,
- die teilweise Neutralisation des Haftmittels (19) auf dem Rand (13) des Deckblatts (6) durch Aufbringen eines Antihaftmaterials auf den entsprechenden Rand (4) des Basisblatts erhalten wird.

2. Verfahren nach Anspruch 1,
**dadurch gekennzeichnet, dass** das Basisblatt (1) ein vorgefertigtes Etikettblatt ist, das mit einer selbstklebenden Haftschicht (18) versehen ist, die von einem Antihaftschutzträger (2) bedeckt ist.

3. Verfahren nach Anspruch 1 oder 2,
**dadurch gekennzeichnet, dass** das Basisblatt (1) mit einem flüchtigen Haftmittel bedeckt ist, auf das eine Zwischenschicht aufgebracht wird, um die Trennung der Zwischenschicht zu gestatten, auf der das Zwischenblatt (5) und das Deckblatt (6) befestigt sind, ohne die Beschädigung des Basisblatts oder der Zwischenschicht zu riskieren und ohne eine wahrnehmbare Haftmittelspur zu hinterlassen.

4. Verfahren nach einem der vorhergehenden Ansprüche,
**dadurch gekennzeichnet, dass** das Zwischenblatt (5) ein Multi-Flügelklappen-Blatt mit mehreren übereinander zusammengefalteten Flügelklappen oder ein Heft ist.

5. Verfahren nach einem der Ansprüche 1 bis 4,
**dadurch gekennzeichnet, dass** das Deckblatt (6) aus einem vorgefertigten Etikettblatt hervorgeht, das mit einer selbstklebenden Haftschicht (19) versehen ist, die von einem Antihaftschutzträger bedeckt ist, wobei die teilweise Neutralisation des Haftmittels des Rands (13) des Deckblatts (6) dadurch erhalten wird, dass ein Streifen (7) dieses Antihaftschutzträgers belassen wird, wobei dieser Streifen senkrecht zu dem entsprechenden Rand des Zwischenblatts (5) liegt oder rittlings auf diesem Rand sitzt und einen Teil des Rands (13) des Deckblatts (6) bis zu einem bestimmten Abstand vom Rand des Deckblatts bedeckt.

6. Verfahren nach einem der vorhergehenden Ansprüche,
**dadurch gekennzeichnet, dass** das Zwischenblatt (5) Abmessungen aufweist, die kleiner als diejenigen des Basisblatts (1) sind, um all dessen Ränder (3, 4, 4') unbedeckt zu belassen, wobei das Haftmittel (19) auf den Rändern des Deckblatts (6) teilweise neutralisiert wird, mit Ausnahme eines Randes (3), der als Einband des Zwischenblatts (5) dient.

7. Verfahren nach einem der vorhergehenden Ansprüche,
**dadurch gekennzeichnet, dass** es außerdem das Ausbilden einer Schnittlinie (14) in dem Basisblatt (1) längs des anderen der zwei Ränder (3, 4) des Basisblatts und geringfügig unter dem Zwischenblatt (5) umfasst.

8. Verfahren nach Anspruch 7,
**dadurch gekennzeichnet, dass** die Schnittlinie (14) doppelt ist, um einen Streifen des Basisblatts (1) wegziehen zu können.

9. Verfahren zur Serienfertigung von Etiketten mit mehreren Flügelklappen, wobei dieses Verfahren die Aufbringung (25) auf einem Basisband (33) von Blättern (5) mit einer oder mehreren Flügelklappen umfasst, die weniger groß als das Basisband sind, um Bereiche des Basisbands unbedeckt von den Blättern (5) zu belassen, außerdem mit:
- dem Kleben (36) eines haftenden Deckbands (27) auf das Basisband (33) und die auf diesem angeordneten Blätter (5),
- die vorherige teilweise Neutralisation (24, 37) der Haftung auf Bereichen (13) des Deckbands (27), die an den nicht bedeckten Bereichen des Basisbands (33) zu kleben kommen,
- die Ausbildung (29) einer Schnittlinie in dem Deckband (35) und dem Basisband (33) rings um die Blätter (5) herum, um Etiketten auszubilden, die zumindest zwei gegenüberliegende Ränder (3, 4) um die Blätter (5) herum umfassen.

10. Verfahren nach Anspruch 9,
**dadurch gekennzeichnet, dass** es außerdem die Extraktion (30) der Teile des Basisbands (33) und des Deckbands (27) um die Etiketten umfasst.

11. Verfahren nach Anspruch 9 oder 10,
**dadurch gekennzeichnet, dass** der Schritt der teilweisen Neutralisation das Bestreichen (37) der entsprechenden Bereiche des Basisbands mit dem Antihaftmittel umfasst.

12. Verfahren nach einem der Ansprüche 9 bis 11,
**dadurch gekennzeichnet, dass** das Deckband (27) aus einem Selbstklebeband hervorgeht, dessen selbstklebende Fläche mit einem Antihaftband (26) bedeckt ist, wobei der Schritt der teilweisen Neutralisation den Zuschnitt (24) von Streifen (7) in dem Antihaftband (26) umfasst, die teilweise die Bereiche des Deckbands (27) bedecken, dessen Haftmittel zu neutralisieren ist.

13. Multi-Flügelklappen-Etikett mit einem ersten Basisblatt (1) und einem auf dem Basisblatt (1) angeordneten Zwischenblatt (5), wobei dieses Blatt ein oder mehrere Flügelklappen umfasst, die weniger groß als das Basisblatt sind, um zwei gegenüberliegende, Ränder (3, 4) des Basisblatts zu belassen, die nicht von dem Zwischenblatt bedeckt sind, und einem Deckblatt (6), das mit einer Haftschicht (19) versehen ist, die auf die nicht bedeckten Ränder (3, 4) des Basisblatts (1) geklebt wird, wobei die Haftschicht einen der zwei Ränder (3, 4) bedeckt, der zuvor teilweise neutralisiert wurde, um die Öffnung des Etiketts zu gestatten, **dadurch gekennzeichnet, dass** die Haftschicht (19) auf das Zwischenblatt geklebt ist und dass die teilweise Neutralisierung des Haftmittels (19) des Rands (13) des Deckblatts mittels eines Antihaftmaterials erreicht wird, das auf den entsprechenden Rand (4) des Basisblatts aufgebracht wird.

14. Etikett nach Anspruch 13,
**dadurch gekennzeichnet, dass** das Basisblatt (1) ein vorgefertigtes Etikettband ist, das mit einer Selbstklebeschicht versehen ist, die von einem Antihaftschutzträger (2) bedeckt ist.

15. Etikett nach Anspruch 14,
**dadurch gekennzeichnet, dass** das Deckblatt (6) transparent ist und das Zwischenblatt auf all seinen Seiten bedruckt ist.

16. Etikett nach einem der Ansprüche 13 bis 15,
**dadurch gekennzeichnet, dass** das Zwischenblatt (5) aus einem in sich selbst umgeknickten Blatt hergestellt wird.

17. Etikett nach einem der Ansprüche 13 bis 15,
**dadurch gekennzeichnet, dass** das Zwischenblatt (5) aus mehreren einfachen oder doppelten, durch einen Einband zusammengehaltenen Blättern besteht.

18. Etikett nach einem der Ansprüche 13 bis 17,
**dadurch gekennzeichnet, dass** der Rand (4) des Basisblatts mit einem Antihaftmaterial bestrichen ist.

19. Etikett nach einem der Ansprüche 13 bis 18,
**dadurch gekennzeichnet, dass** der Rand (13) des Deckblatts (6) völlig mit einem Antihaftstreifen (7) bedeckt ist, mit Ausnahme eines geraden Streifens (9) längs des an das Deckblatt angrenzenden Randes.

20. Etikett nach Anspruch.19,
**dadurch gekennzeichnet, dass** es eine Vorschnittlinie umfasst, die in dem Deckblatt (6) entweder senkrecht zu dem Streifen (7) auf der Seite des an das Etikett angrenzenden Rands (10) oder ebenso in dem Streifen (7) ausgeführt ist.

21. Etikett nach Anspruch 20,
**dadurch gekennzeichnet, dass** es eine Zunge (12') umfasst, die in dem Deckblatt (6) und dem Zwischenblatt ausgebildet ist und einen Rand aufweist, der senkrecht zu der Vorschnittlinie liegt.

22. Etikett nach einem der Ansprüche 13 bis 21,
**dadurch gekennzeichnet, dass** das Basisblatt (1) zwei miteinander durch einen so genannten "flüchtigen" Klebstoff verbundene Schichten umfasst, der die Besonderheit aufweist, die spätere Trennung der zwei Schichten ohne deren Schädigung und ohne Zurücklassung einer wahrnehmbaren Klebstoffspur zu gestatten.

23. Etikett nach einem der Ansprüche 13 bis 22,
**dadurch gekennzeichnet, dass** es eine einfache oder doppelte (14) Schnittlinie umfasst, die in dem Basisblatt (1) längs des anderen (3) der zwei Ränder (3, 4) und unter dem Zwischenblatt (5) ausgebildet ist.

## Claims

1. Method for producing labels comprising several flaps, said method including the placing on a first basic sheet (1) at least one intermediate sheet (5) comprising one or several flaps, not as wide as the basic sheet, so as to leave at least two margins (3, 4) opposite the basic sheet and not covered by the intermediate sheet, applying a covering sheet (6) provided with an adhesive coat (19) on the intermediate sheet (5) and the uncovered margins (3, 4) of the basic sheet so that the adhesive face of the covering sheet adheres, at least partially, on said margins, and the partial neutralisation prior to adherence on the margin (13) of the covering sheet (6) being glued onto one (4) of the two uncovered margins (3, 4) of the basic sheet, said method being **characterised in that**:
- the adhesive face of the covering sheet is applied to the intermediate sheet,
- the partial neutralisation of the adhesive (19) on the margin (13) of the covering sheet (6) is obtained by applying an anti-adhesive material on the corresponding margin (4) of the basic sheet.

2. Method according to claim 1, **characterised in that** the basic sheet (1) is a prefabricated label sheet provided with a self-adhesive coat (18) covered by an anti-adhesive protection support (2).

3. Method according to claim 1 or 2, **characterised in that** the basic sheet (1) is covered with a fugitive adhesive to which an intermediate coat is applied so as to allow the separation of the intermediate coat on which the intermediate sheet (5) and the covering sheet (6) are fixed without risking damaging the basic sheet or the intermediate coat and without leaving any visible trace of adhesive.

4. Method according to one of the preceding claims, **characterised in that** the intermediate sheet (5) is a multi-flap sheet with several flaps folded on one another or a booklet.

5. Method according to one of claims 1 to 4, **characterised in that** the covering sheet (6) originates from a prefabricated label sheet provided with a self-adhesive coat (19) covered by an anti-adhesive protection support, the partial neutralisation of the adhesive of the margin (13) of the covering sheet (6) being obtained by leaving a strip (7) of this anti-adhesive protection support, said strip being situated plumb with the corresponding edge of the intermediate sheet (5) or astride this edge and covering one portion of the margin (13) of the covering sheet (6) at a certain distance from the edge of the covering sheet.

6. Method according to one of the preceding claims, **characterised in that** the dimensions of the intermediate sheet (5) are smaller than those of the basic sheet (1) so as to leave al the margins (3, 4, 4') of the latter uncovered, the adhesive (19) on the margins of the covering sheet (6) being partially neutralised except on one margin (3) used for binding the intermediate sheet (5).

7. Method according to one of the preceding claims, **characterised in that** it further includes the forming of a cutting line (14) in the basic sheet (1) along the other of the two margins (3, 4) of the basic sheet and slightly below the intermediate sheet (5).

8. Method according to claim 7, **characterised in that** the cutting line (14) is double so as to be able to remove a strip from the basic sheet (1).

9. Method for the series production of a labels comprising several flaps, said method including the placing (25) on a basic strip (33) sheets (5) with one or several flaps not as wide as the basic strip so as to leave zones of the basic strip uncovered by the sheets (5) and further including:
- the glueing (36) of an adhesive covering strip (27) on the basic strip (33) and on the sheets (5) placed on the latter,
- the partial neutralisation (24, 37) prior to adherence on zones (13) of the covering strip (27) being glued to the uncovered zones of the basic strip (33),
- embodying (29) a cutting line in the covering strip (35) and in the basic strip (33) completely around the sheets (5) so as to form labels comprising at least two opposing margins (3, 4) around the sheets (5).

10. Method according to claim 9, **characterised in that** it further includes the extraction (30) of the portions of the basic strip (33) and the covering strip (27) around the labels.

11. Method according to claim 9 or 10, **characterised in that** the partial neutralisation stage includes the coating (37) of the corresponding zones of the basic strip with anti-adhesive material.

12. Method according to one of claims 9 to 11, **characterised in that** the covering strip (27) originates from a self-adhesive strip whose self-adhesive face is coated with an anti-adhesive strip (26), the partial neutralisation stage including the cutting in the anti-adhesive strip (26) of strips (7) partially covering the zone of the covering strip (27) whose adhesive is be neutralised.

13. Multi-flap label including a first basic sheet (1) and an intermediate sheet (5) placed on the basic sheet (1), this sheet comprising one of several flaps not as wide as the basic sheet so as to leave two opposing margins (3, 4) of the basic sheet not covered by the intermediate sheet, and a covering sheet (6) provided with an adhesive coat (19) glued onto the uncovered margins (3,4) of the basic sheet (1), the adhesive coat covering one of the two margins (3, 4) being previously partially neutralised so as to allow opening of the label, **characterised in that** the adhesive coat (19) is glued onto the intermediate sheet and **in that** the partial neutralisation of the adhesive (19) of the margin (13) of the covering sheet is obtained by means of an anti-adhesive material applied to the corresponding margin (4) of the basic sheet.

14. Label according to claim 13, **characterised in that** the basic sheet (1) is a prefabricated label sheet provided with a self-adhesive coat covered by an anti-adhesive protection support (2).

15. Label according to claim 14, **characterised in that** the covering sheet (6) is transparent and the intermediate sheet has all its faces printed.

16. Label according to one of claims 13 to 15, **characterised in that** the intermediate sheet (5) is made from a folded sheet.

17. Label according to one of claims 13 to 15, **characterised in that** the intermediate sheet (5) is made up of several single or double sheets assembled by a binding.

18. Label according to one of claims 13 to 17, **characterised in that** the margin (4) of the basic sheet is coated with an anti-adhesive material.

19. Label according to one of claims 13 to 18, **characterised in that** the margin (13) of the covering sheet (6) is fully covered with an anti-adhesive strip (7) except a narrow strip (9) along the adjacent edge of the covering sheet.

20. Label according to claim 19, **characterised in that** it includes a precut line embodied in the covering sheet (6), namely plumb with the strip (7) on the side of the edge (10) adjacent to the label, or also in the strip (7).

21. Label according to claim 20, **characterised in that** it includes a butt (12') formed in the covering sheet (6) and in the intermediate sheet and having one edge situated plumb with the precut line.

22. Label according to one of claims 13 to 21, **characterised in that** the basic sheet (1) includes two coats linked together by a fugitive adhesive having the characteristic of allowing the definitive separation of the two coats without causing the latter to deteriorate and without leaving any visible traces of glue.

23. Label according to one of claims 13 to 22, **characterised in that** it includes a single or double precut line (14) embodied in the basic sheet (1) along one (3) of the two margins (3, 4) and under the intermediate sheet (5).
